# EUROPÄISCHE PATENTSCHRIFT

(11) **EP 0 054 225 B1**
(45) Veröffentlichungstag und Bekanntmachung des Hinweises auf die Patenterteilung: **10.10.1984**
(21) Anmeldenummer: 81110099.9
(22) Anmeldetag: 03.12.1981
(51) Int. Cl.: E05C 9/04, E05B 13/10

(54) **Versenkbarer Verschluss für Schaltschranktüren o. dgl.**
Flush lock for switchboards or the like
Serrure encastrée pour boîtes de commutation ou similaires

(30) Priorität: 06.12.1980 DE 3046150
(43) Veröffentlichungstag der Anmeldung: 23.06.1982
(73) Patentinhaber: Ramsauer, Dieter, D-42555 Velbert (DE)
(72) Erfinder: Ramsauer, Dieter, D-42555 Velbert (DE)
(74) Vertreter: Stratmann, Ernst, Dr.-Ing.

## Beschreibung

Die Erfindung betrifft einen versenkbaren Verschluß für Schaltschranktüren o. dgl., mit einem Schließteil, der einen Vorreiber zur mittigen Verriegelung und/oder vom Schließteil nach oben bzw. unten sich erstreckende Stangen zum oberen bzw. unteren Verriegeln der Tür aufweist, wobei der Schließteil eine durch das Türblatt nach außen führende Betätigungswelle besitzt, an der eine Handhabe in Form eines Griffhebels befestigt ist, der an seinem einen Ende an der Betätigungswelle um eine zur Betätigungswellenachse senkrechte Achse schwenkbar angelenkt ist, und an seinem anderen Ende eine im verschlossenen Zustand in Richtung des Türblattes weisenden, mit einer Aufnahme für ein Schloß wie Zylinderschloß o. dgl. versehenen Vorsprung aufweist, und wobei am Türblatt ein plattenartiger Aufsatz oder Platte vorgesehen ist, die eine den Vorsprung passend aufnehmende Einsenkung zum verschließbaren Aufnehmen des Vorsprungs besitzt, die die Türblattebene nach innen durchstößt.

Verschlüsse für Schaltschranktüren od. dgl. sind bereits in vielen Varianten bekannt, siehe beispielsweise die deutsche Gebrauchsmusterschrift 7 621 270.

Derartige Verschlüsse sind meist mit einem Knebelgriff versehen, der auch abnehmbar sein kann, um ein unautorisiertes Öffnen zu verhindern.

Nachteilig bei einer derartigen Türsicherung ist, daß Ersatzgriffe ziemlich leicht beschafft und dann doch der Schrank von einer nicht dazu berechtigten Person geöffnet werden kann, so daß der eigentliche Sicherungszweck verfehlt wird. Um diese Nachteile zu vermeiden, hat man bereits, gemäß einem der Anmelderin bekannten Vorschlag (der die im Oberbegriff des Anspruchs 1 genannten Merkmale aufweist), der Handhabe die Form eines Griffhebels gegeben, der an seinem einen Ende an der Betätigungswelle um eine zur Wellenachse senkrechte Achse schwenkbar angelenkt ist und an seinem anderen Ende einen im verschlossenen Zustand in Richtung des Türblattes weisenden, mit einer Aufnahme für ein Zylinderschloß o. dgl. versehenen Vorsprung aufweist, während am Türblatt ein Aufsatz vorgesehen ist, der eine den Vorsprung passend aufnehmende Einsenkung zum verschließbaren Aufnehmen des Vorsprungs besitzt, wie dies aus der DE-GM-7 014 950 in ähnlicher Art beschrieben ist.

Durch diese Anordnung kann der Verschluß mit Hilfe eines regulären Schlosses, wie Zylinderschlosses gesichert werden, so daß der Verschluß den gleichen Sicherheitsgrad gegenüber unautorisiertem Öffnen besitzt, wie andere mit Hilfe von Zylinderschlössern o. dgl. abschließbare Türen.

Zwar gibt es bereits Knebelverschlüsse, die mit Hilfe von Zylinderschlössern gesichert werden, wobei derartige Verschlüsse beispielsweise für Fahrzeuggaragentüren angewendet werden. Diese Art Verschlüsse weist jedoch noch den Nachteil auf, daß man an Vorsprüngen der Knebelverschlüsse mit Kleidungsstücken o. dgl. hängenbleiben kann, was im Gefahrenfalle von großem Nachteil sein kann. Insbesondere bei Schaltschranktüren muß nämlich dann, wenn diese in Fluchtwegen angeordnet werden, sichergestellt sein, daß derartige vorspringende hakenförmige Gebilde, wie Betätigungsknebel, an denen Kleidungsstücke o. dgl. hinterhaken könnten, nicht vorhanden sind.

Die in der geschilderten Weise verbesserte Konstruktion mit der versenkbaren Handhabe zeigt keine derartigen gefährlichen Vorsprünge, hat aber noch einige Nachteile, deren Beseitigung Aufgabe der vorliegenden Erfindung ist.

Wesentlichster Nachteil ist die umständliche Montage mit Hilfe von mehreren Schraubbolzen, für die im Türblatt zudem mehrere Durchbrüche vorgesehen werden müssen, was auch den weiteren Nachteil mangelnder Dichtigkeit des Türblatts im Verschlußbereich ergibt. Außerdem ergeben diese Schraubbolzen einen Spannungsverschleppungsweg von innen nach außen, was bei Verwendung des Verschlusses für Türen von elektrische Einrichtungen enthaltenden Schaltschränken untragbar sein kann.

Aufgabe der Erfindung ist die Schaffung eines versenkbaren Verschlusses für Schaltschranktüren o. dgl. der oben geschilderten Art, der diese Nachteile vermeidet.

Gelöst wird die Aufgabe dadurch, daß die Einsenkung des plattenartigen Aufsatzes einen im wesentlichen kreisförmigen äußeren Querschnitt aufweist und ein Umfangsgewinde besitzt; der plattenartige Aufsatz mit dem Lagergehäuse der Betätigungswelle einstückig ausgebildet ist, und das Lagergehäuse der Betätigungswelle einen die Türblattebene nach innen durchstoßenden Teil aufweist, der einen kreisförmigen, gewünschtenfalls mit Einschnürungen versehenen Außenquerschnitt und ein Außengewinde besitzt, so daß der plattenartige Aufsatz an zwei Stellen mittels aufgeschraubten Befestigungsmuttern befestigbar ist.

Auf diese Weise werden besondere Befestigungsschraubbolzen mit den damit verbundenen Nachteilen wie umständliche Montage, Undichtigkeiten und Gefahr der Spannungsverschleppung von inneren, elektrisch leitenden Teilen des Schaltschrankverschlusses auf von außen zugänglichen Teile des Verschlusses, wie Befestigungsschraubbolzen vermieden. Diese Spannungsverschleppung kann insbesondere dann auftreten, wenn innerhalb des Schaltschrankes abgerissene Drähte mit metallischen Teilen des Verschlusses, wie beispielsweise den Befestigungsbolzen, in Berührung kommen.

Besonders günstig ist, daß bei der jeweils für das Lager der Betätigungswellen sowie für den das Zylinderschloß o. dgl. aufnehmenden Vorsprung eine kreisförmige Durchbrechung im Türblatt vorgesehen und Lager bzw. nach innen durchstoßender Vorsprung jeweils mit einem Außengewinde versehen werden können, auf das eine entsprechend passende Schraubenmutter aufgesetzt wird, um auf diese Weise den Verschluß am Türblatt festzulegen. Zum einen ergibt dies eine besonders sichere und einfachere Anbringung, zum anderen kann dadurch auch in sehr simpler Weise eine wasser-, staub- und luftdichte Abschließung des auf der einen Seite des Türblattes liegenden Bereiches von dem auf der anderen Türblattseite liegenden Bereich vorgenommen werden, beispielsweise dadurch, daß der durch die Türblattebene nach innen durchstoßende Vorsprung mit Hilfe eines mit Innengewinde versehenen Bechers befestigt wird. Besteht dieser Becher aus isolierendem Material, beispielsweise aus isolierendem Kunststoff, wird gleichzeitig noch in einfacher Weise eine weitere Sicherung gegenüber Spannungsverschleppung auf das meist metallische Zylinderschloß erreicht. Die Dichtheit läßt sich durch Anwendung von Dichtungen wie O-Ring-Dichtungen oder Dichtungsblätter in Form der Auflagefläche für die Verschlußaußenteile verbessern. Soll der Verschluß für begehbare Zellen verwendet werden, ist es günstig, gemäß einer noch anderen Ausführungsform der Erfindung den Verschluß mit einer Panik-Schloßeinrichtung in Form eines zwischen Schließteil und Betätigungswelle vorgesehenen Freilaufs von z. B. 90° zu versehen, derart, daß der Verschluß auch bei Verriegelung der äußeren Handhabe von innen geöffnet werden kann.

Ein weiterer Vorteil des erfindungsgemäßen Verschlusses besteht noch darin, daß er auch zur Befestigung eines Stangenverschlusses dienen kann, sofern dieser mit einer Unterfütterung versehen ist, die auf der Innenfläche des Türblattes aufliegt, weil dann mit Hilfe der den Verschluß befestigenden Schraubenmutter auch die Stangenverschluß-Unterfütterung gehalten werden könnte.

Die Erfindung wird nachfolgend anhand von Ausführungsbeispielen näher erläutert, die in den Zeichnungen dargestellt sind. Es zeigt
Fig. 1 in einer teilweise geschnittenen Seitenansicht eine Ausführungsform des erfindungsgemäßen versenkbaren Verschlusses für Schaltschranktüren in Verbindung mit einem Stangenverschluß;
Fig. 2 eine Draufsicht auf den Verschluß der Fig. 1;
Fig. 3 eine teilweise geschnittene Ansicht von oben auf den Verschluß der Fig. 1;
Fig. 4 in einer Ansicht ähnlich der Fig. 1 den erfindungsgemäßen Verschluß gemäß Fig. 1, jedoch in Verbindung mit einem von einer Unterfütterung gehaltenen Stangenverschluß mit Panik-Einrichtung; und
Fig. 5 eine ähnliche Ausführungsform wie Fig. 4, wobei jedoch die Unterfütterung von der auch den Verschluß haltenden Befestigungsmutter gehalten wird.

Im einzelnen ist in Fig. 1 ein Stangenverschluß 10 zu erkennen, der die Tür 16 mit Hilfe von Stangen 28, 30 am Türrahmen 36 verriegelt, wobei die Stangen nahe ihrer Enden in geeigneter Weise, beispielsweise mittels Stangenführungen 40 an der Tür 16 geführt werden.

Üblicherweise wird man neben den beiden Verschlußstangen 28, 30 noch einen Vorreiber 32 vorsehen, um die Tür auch auf etwa halber Höhe mit dem Türrahmen 36 verriegeln zu können, siehe auch die Fig. 2 und 3, die eine Ansicht von vorn bzw. eine Ansicht von oben auf den Verschluß der Fig. 1 wiedergeben.

Wie den Fig. 1 bis 3 zu entnehmen ist, ist der Schließteil 12 des Verschlusses 10 verhältnismäßig einfach aufgebaut und besteht im wesentlichen aus einer durch das Türblatt 16 nach außen führenden Betätigungswelle 14, die in einem Lagergehäuse 18 um zumindest 90° drehbar gelagert ist, wobei die Drehwinkelbegrenzung beispielsweise mittels einer nicht näher dargestellten Nase am inneren Ende der Betätigungswelle 14 bewirkt wird, die an Anschlagflächen 20, 22 des Lagergehäuses 18 anschlägt. Dieses innere Ende der Betätigungswelle 14 trägt auch einen doppelarmigen Hebel 24, an dessen freien Enden jeweils eine Betätigungsstange 28 bzw. 30 angelenkt ist. Der Hebel 24 kann einstückig in den Vorreiber 32 übergehen.

Das Gehäuse 18 besitzt ein Außengewinde 26 für eine Befestigungsmutter 27 zum Verschrauben des Gehäuses 18 nach Hindurchstecken des Gehäuses 18 durch einen entsprechenden Durchbruch im Türblatt 16.

Wie insbesondere aus Fig. 1 deutlich hervorgeht, ist am nach außen stehenden Ende der Betätigungswelle 14 mittels eines Stiftes 34 eine Handhabe 38 in der Form eines Griffhebels derart angelenkt, daß der Griffhebel 38 zum eine zur Wellenachse senkrechte Achse schwenkbar ist. Entsprechend weist auch das Lagergehäuse 18 eine nach außen sich öffnende Mulde 42 mit ungefähr halbkugelförmiger Profilierung auf, in der die passend halbkugelförmig ausgebildete Endfläche der Handhabe 38 passend eingelegt ist. Auf diese Weise kann die Handhabe 38 sowohl um die Achse des Stiftes 34 verschwenkt als auch um die Achse der Betätigungswelle 14 gedreht werden.

Am anderen Ende der Handhabe 38 befindet sich ein Vorsprung 44, der bei der in Fig. 1 dargestellten Verschließstellung der Handhabe 38 in Richtung des Türblattes 16 weist und von einem Aufsatz 46 aufgenommen wird, der durch einen entsprechenden Durchbruch des Türblattes 16 nach innen reicht. Dieser nach innen reichende Teil des Aufsatzes 46 bildet eine Einsenkung 45 mit kreisförmigem Außenquerschnitt und einem Außengewinde 48, auf das eine Mutter ähnlich der Mutter 27 oder aber, wie dargestellt, eine mit Innengewinde versehene becherartige Mutter 50 aufgeschraubt werden kann, so daß sich ein unter Umständen gas-, staub- oder feuchtigkeitsdichter Abschluß der Durchbruchsöffnung im Türblatt 16 ergibt. Die Höhe dieser Bechermutter 50 sollte nicht größer sein als es der Abstand der Stange 28 vom Türblatt 16 zuläßt, weil sonst der Aufsatz 46 nicht im Bereich der Stange 28 montiert werden könnte, wie es bei der Ausführungsform gemäß Fig. 1 bis 3 der Fall ist. Äquivalent zum Aufschrauben des Bechers 50 wären andere Befestigungsarten des Bechers an der Einsenkung, die aber ungünstiger handhabbar sind. Das untere Ende der Handhabe 38 besitzt noch eine Aufnahme 52 für ein Zylinderschloß 54 o. dgl., dessen Verschlußfinger 56 beim Verschließen mittels eines Zylinderschlüssels in eine Bahn mit einer Anschlagfläche 58 gelangt, die ein Herausziehen des Vorsprungs 44 aus dem Aufsatz 46 in bekannter Weise verhindert. Aus Stabilitätsgründen und zur Vereinfachung der Montage ist es zweckmäßig, gemäß der in den Fig. 1 bis 3 dargestellten Ausführungsform eine auf dem Türblatt 16 aufsetzbare Platte 60 vorzusehen, die an ihrem einen, gemäß Fig. 1 oberen Ende in das Lagergehäuse 18 und an ihrem anderen, unteren Ende in den Aufsatz 46 einstückig übergeht. Die Platte 60 könnte auf dem Türblatt 16 mittels hier nicht dargestellter Senkkopfschraube o. dgl. aufgeschraubt oder aber auch aufgeschweißt oder aufgeklebt sein. Viel besser ist jedoch die dargestellte Ausführungsform gemäß der Erfindung, bei der die Befestigung der Platte 60 dadurch bewirkt wird, daß einerseits das Lagergehäuse 18 mittels einer Mutter 27 und andererseits der die Türblattebene nach innen durchstoßende Einsenkung 49 mittels der Bechermutter 50 festgelegt ist.

Es wurde schon ausgeführt, daß es günstig ist, wenn die Bechermutter 50 zum Türblatt 16 einen dichten Verschluß bildet, weil dadurch der Durchtritt von schädlichen Gasen, Feuchtigkeit und Staub durch den im Türblatt 16 für die Einsenkung 45 gebildeten Durchbruch verhindert wird, und zwar gilt das für beide Richtungen. Erreicht werden könnte dieser dichte Abschluß beispielsweise dadurch, daß die Bechermutter aus einem zumindest im Randbereich etwas nachgiebigen Kunststoffmaterial gefertigt wird, wobei zur zusätzlichen Abdichtung noch der auf dem Türblatt 16 aufliegende Rand der Bechermutter 50 eine nachgiebige Lippe (nicht dargestellt) aufweisen kann.

Eine andere Möglichkeit wäre die Zwischenlage eines Dichtungsblattes 47, siehe Fig. 4, zwischen Außenfläche des Türblatts 16 und Auflagefläche der Platte 60 bzw. des plattenartigen Aufsatzes 46, wobei das Dichtungsblatt 47 das gleiche Lochbild wie das Türblatt aufweist.

Daß es günstig ist, die Bechermutter aus isolierendem Material, beispielsweise isolierendem Kunststoff zu fertigen, wurde bereits eingangs dargelegt. Durch diese isolierende Becherkonstruktion wird nämlich sicher verhindert, daß beispielsweise innerhalb eines Schaltschrankes abgerissene, spannungsführende Drähte mit dem meist metallischen Schließzylinder 54 Kontakt erhalten und dadurch eine Bedienungsperson gefährdet wird, wenn diese einen meist gleichfalls aus Metall bestehenden Schlüssel in das Zylinderschloß 54 einführt.

Aus dem gleichen Grunde ist es günstig, wenn auch die Handhabe 38 sowie der plattenartige Aufsatz 46 aus Kunststoffmaterial bestehen, weil man aus Stabilitätsgründen die Betätigungswelle 14 wie auch die daran angebrachte Vorreiberzunge 32 (sowie auch den doppelarmigen Hebel 24 mit den daran angebrachten Stangen 28, 30) aus Metall fertigen wird und daher dann, wenn auch die Handhabe 38 aus (elektrisch leitendem) Metall bestehen würde, wiederum ein Verschleppungsweg für gefährliche elektrische Spannungen nach außen zur Verfügung stehen würde.

Um auch den erfindungsgemäßen Verschluß im Bereich der Betätigungswelle 14 gas-, staubund wasserdicht zu machen, könnte im Bereich des Türblattdurchbruches für die Betätigungswelle 14 innerhalb des plattenartigen Aufsatzes 46 eine Ringnut 62 zur Aufnahme eines Dichtringes wie auch innerhalb des Lagergehäuses 18 eine entsprechende Nut zur Aufnahme einer O-Ring-Dichtung 64 vorgesehen sein.

Die Fig. 4 zeigt in einer ähnlichen Ansicht wie Fig. 1 eine andere Ausführungsform des erfindungsgemäßen Schaltschranktürverschlusses, wobei der Verschluß 10 hier eine etwas kompliziertere Form mit herausnehmbaren Stangen 28, 30, einer Stangenverschluß-Unterfütterung 66 sowie einer Panik-Einrichtung 78 aufweist. Durch die Unterfütterung 66 wird eine sichere Lagerung des Verschlusses 10 auch bei dieser schwereren Ausführungsform gewährleistet, wobei gleichzeitig ein ausreichender Abstand für den Verschluß 10 und damit der Stange 28, 30 vom Türblatt 16 gesorgt wird, der angesichts der nach innen vorspringenden Teile des plattenartigen Aufsatzes 46 zweckmäßig ist.

Eine ähnliche Unterfütterung zeigt auch die in Fig. 5 dargestellte Ausführungsform, wobei jedoch dort die Unterfütterung 66 nicht beispielsweise mittels besonderer (nicht dargestellter) Schrauben oder Verschweißungen auf dem Türblatt befestigt ist, sondern von der Mutter 27 gehalten wird, die auch das Lagergehäuse 18 und damit den plattenartigen Aufsatz 46 des erfindungsgemäßen Verschlusses hält. Zu diesem Zweck ist die Unterfütterung 66 mit einem den Bereich des Lagergehäuses 18 überspannenden Bügelblech 68 versehen, das einen ähnlichen Durchbruch wie das Türblatt 16 für das Lagergehäuse 18 besitzt, so daß nach Aufschrauben der Mutter 27 das Bügelblech 68 fest am Türblatt 16 zu liegen kommt. Zur Erhöhung der Steifigkeit des Bügelbleches 68 kann dieses an der einen Seite noch senkrecht von der Türblattebene 16 weggebogen sein, siehe Bezugszahl 70.

Es könnte sein, daß bei der Herstellung des Türblatts bereits ein Befestigungsloch für einen üblichen Vorreiberverschluß vorgesehen wurde. Dieses Befestigungsloch ist aus Gründen der Drehsicherung mit mindestens einer, meistens vier sehnenartigen Einschnürungen versehen, an die der Außenumfang des durchsteckbaren Teils des Verschlusses angepaßt ist.

Soll nun dieses Türblatt statt mit dem normalen Vorreiberverschluß mit dem erfindungsgemäßen versenkbaren Verschluß versehen werden, braucht nur noch der zweite Durchbruch für die Einsenkung 45 angebracht zu werden, während auf eine Nacharbeit beim ersten Durchbruch für das Betätigungswellenlager verzichtet werden kann, falls der Querschnitt des Außenumfangs dieses Lagers vorsorglich die gleiche Form erhalten hat, wie die des üblichen Vorreiberverschlusses, obwohl hier die Drehsicherung nicht benötigt wird.

Die beiden Fig. 4 und 5 zeigen sehr deutlich die Panik-Einrichtung, die dazu dient, den Verschluß 10 auch dann von innen öffnen zu können, wenn von außen her der Verschluß durch Einschieben des Vorsprungs 44 in den Aufsatz 46 verriegelt ist, so daß ein versehentlich in einem begehbaren Schaltschrank Eingeschlossener sich wieder befreien kann. Er kann dies durch Betätigung eines Hebels 72, der auf einer aus dem Verschlußteil 10 vorspringenden Vierkant-Betätigungswelle 74 drehstarr aufgesetzt ist. Diese Betätigungswelle 74 betätigt direkt den Stangenverschluß 10 mit den Stangen 28, 30 und dem Vorreiber und tritt auf der anderen Seite des Verschlußkastens 10 wieder aus, um dort in einer Freilauf-Einrichtung 80 zu münden, bestehend beispielsweise aus einer ersten, mit der Vierkant-Betätigungswelle 74 drehstarr verbundenen Kupplungsscheibe 82 und einer zweiten mit der Betätigungswelle 14 für die Handhabe 38 drehstarr verbundenen zweiten Kupplungsscheibe 84. Wenn man die eine Kupplungsscheibe 80 mit ein oder zwei Vorsprüngen versieht, die in entsprechenden Führungsnuten in der anderen Kupplungsscheibe begrenzter Winkelerstrekkung eingreifen, läßt sich erreichen, daß die beiden Scheiben 80, 84 zueinander um beispielsweise etwa 90° verschieblich sind, derart, daß mittels des Hebels 72 der Stangenverschluß 10 geöffnet und geschlossen werden kann, ohne daß sich dabei die Betätigungswelle 14 der Handhabe 38 drehen muß. Andererseits kann aber durch Verdrehen der Handhabe 38 um beispielsweise 180° (bei einem Freilaufwinkel von 90°) ebenfalls der Verschluß 10 geschlossen und geöffnet werden.

Es sei noch erwähnt, daß für den Fall, daß die Dichtigkeit gegenüber der Schutzisolierung in der Bedeutung zurücktritt, anstelle der abdichtenden Kunststoffbecherbefestigungsmutter 50 auch eine normale Metallmutter ähnlich der Mutter 27 zur Befestigung der Einsenkung 45 benutzt werden kann, sofern der Vorsprung 44 eine das Zylinderschloß 54 becherförmig umschließende Gestalt erhält. Für den Daumen 49 (siehe Fig. 4) des Zylinderschlosses wäre dann eine seitliche schlitzförmige Öffnung im becherartigen Vorsprung 44 vorzusehen, damit der Daumen 49 hindurchtreten und in die Verschlußbahn 58 (Fig. 1) des Aufsatzes 49 einschwenken kann und den Hebel 38 verriegelt. Der (metallische) Daumen 49 wird isolierend von der Einsenkung 45 des plattenartigen Aufsatzes 46 abgedeckt. Der Schlitz bedingt allerdings eine Undichtigkeitsstelle. Der vorstehend beschriebene versenkbare Verschluß ist besonders vorteilhaft bei Blechtüren, wenn es besonders auf die günstige Zweilochbefestigung und die Dichtheit ankommt. Dabei ist es von untergeordneter Bedeutung, ob nun ein Zylinderschlüssel zum Verriegeln (wie dargestellt) oder die bei den normalen Vorreiberverschlüssen auch üblichen Vierkant-, Dreikant- und ähnliche Schlüssel verwendet werden.

Wird bei Blechschaltschränken Schutzisolierung für den Verschluß vorgesehen, brauchen innenliegende Teile nicht schutzgeerdet zu werden.

Bei Kunststoffschränken für elektrische Anlagen sollte der Verschluß in der beschriebenen Weise schutzisoliert sein, da eine Erdung des Verschlusses über das aus isolierendem Material bestehende Türblatt nicht möglich und eine besondere Erdungseinrichtung zu aufwendig ist.

Der erfindungsgemäße Verschluß erlaubt somit in einfacher Weise nicht nur eine stabile und drehfeste Zwei-Loch-Befestigung, sondern gleichzeitig auch eine Abdichtung ohne aufwendige Zusatzmittel sowie auch eine Schutzisolation des Verschlusses gegen von z. B. innerhalb des Schaltschrankes losgerissene, unter Spannung stehende Drähte.

Außerdem kann durch teilweise Versenkung der Handhabe in den plattenartigen Aufsatz 46, wie z. B. Fig. 3 erkennen läßt, (der Aufsatz besitzt dann einen den in Ruhestellung befindlichen Griffhebel 38 an allen Seiten teilweise umschließenden Rand bzw. eine zumindest einen Teil des Griffhebels 38 aufnehmende Einsenkung) nicht nur Material eingespart werden, sondern die Bauhöhe wird auch niedriger und der in Ruhestellung befindliche Griffhebel bietet keine Angriffsfläche für gewaltsames Öffnen.

## Patentansprüche

1. Versenkbarer Verschluß (10) für Schaltschranktüren o. dgl., mit einem Schließteil (12), der einen Vorreiber (32) zur mittigen Verriegelung und/oder vom Schließteil (12) nach oben bzw. unten sich ersteckende Stangen (28, 30) zum oberen bzw. unteren Verriegeln der Tür (16) aufweist, wobei der Schließteil (12) eine durch das Türblatt (16) nach außen führende Betätigungswelle (14) besitzt, an der eine Handhabe (38) in Form eines Griffhebels befestigt ist, der an seinem einen Ende an der Betätigungswelle (14) um eine zur Betätigungswellenachse senkrechte Achse schwenkbar angelenkt ist, und an seinem anderen Ende eine im verschlossenen Zustand in Richtung des Türblattes (16) weisenden, mit einer Aufnahme (52) für ein Schloß wie Zylinderschloß (54) o. dgl. versehenen Vorsprung (44) aufweist, und wobei am Türblatt (16) ein plattenartiger Aufsatz (46) oder Platte vorgesehen ist, die eine den Vorsprung (44) passend aufnehmende Einsenkung (45) zum verschließbaren Aufnehmen des Vorsprungs (44) besitzt, die die Türblattebene nach innen durchstößt, dadurch gekennzeichnet, daß
- die Einsenkung (45) des plattenartigen Aufsatzes (46) einen im wesentlichen kreisförmigen äußeren Querschnitt aufweist und ein Umfangsgewinde (48) besitzt;
- der plattenartige Aufsatz (46) mit dem Lagergehäuse (18) der Betätigungswelle (14) einstückig ausgebildet ist, und
- das Lagergehäuse (18) der Betätigungswelle (14) einen die Türblattebene nach innen durchstoßenden Teil aufweist, der einen kreisförmigen, gewünschtenfalls mit Einschnürungen versehenen Außenquerschnitt und ein Außengewinde (26) besitzt, so daß der plattenartige Aufsatz an zwei Stellen mittels aufgeschraubten Befestigungsmuttern (27,50) befestigbar ist.

2.. Verschluß nach Anspruch 1, dadurch gekennzeichnet, daß die Befestigungsmutter die Form eines die Einsenkung (45) dicht umschließenden Deckels (50) hat.

3. Verschluß nach Anspruch 2, dadurch gekennzeichnet, daß der Deckel (50) aus elektrisch isolierendem Kunststoff besteht.

4. Verschluß nach Anspruch 3, dadurch gekennzeichnet, daß der auf der Türplatteninnenfläche aufliegende Rand des Deckels (50) eine nachgiebige Lippe zur Abdichtung trägt.

5. Verschluß nach einem der Ansprüche 1-4, dadurch gekennzeichnet, daß plattenartiger Aufsatz (46) und Handhabe (38) aus elektrisch isolierendem Kunststoff bestehen.

6. Verschluß nach einem der Ansprüche 1-5, dadurch gekennzeichnet, daß im Bereich der Türblatt-Durchbrüche für die Betätigungswelle (14) und für die Einsenkung (45) Rindichtungen, insbesondere O-Ring-Dichtungen (62, 64) vorgesehen sind.

7. Verschluß nach einem der Ansprüche 1-6, dadurch gekennzeichnet, daß ein Dichtungsblatt (47) zwischen Außenfläche des Türblatts (16) und Auflagefläche des plattenartigen Aufsatzes (46) vorgesehen ist.

8. Verschluß nach einem der Ansprüche 1-7, dadurch gekennzeichnet, daß die Lagerung für die Betätigungswelle (14) vom die Türblattebene nach innen durchstoßendem Teil des Lagergehäuses (18) gebildet wird.

9. Verschluß nach einem der Ansprüche 1 -8, dadurch gekennzeichnet, daß der Außenquerschnitt des Lagergehäuses (18) einen Kreis mit ein, zwei oder vier sehnenartigen Einschnürungen gemäß dem Querschnitt üblicher Vorreiberverschlüsse darstellt, so'daß er auch in an sich für einen üblichen Vorreiberverschluß angebrachten Durchbruch paßt.

10. Verschluß nach einem der Ansprüche 8 oder 9, wobei der Verschluß ein Stangenverschluß (10) mit einer bügelartigen Unterfütterung (66) darstellt, die den Verschluß im Abstand zur Innenfläche des Türblattes (16) hält, dadurch gekennzeichnet, daß die Unterfütterung (66) eine auf der Türblattinnenfläche im Bereich der Betätigungswelle (14) aufliegende Fläche besitzt, die einen an den Querschnitt des hier nach innen reichenden Teils des plattenartigen Aufsatzes (46) angepaßten Durchbruch besitzt und daß die Unterfütterung (66) von der Befestigungsmutter (27) für den plattenartigen Aufsatz (46) gehalten wird.

11. Verschluß nach einem der Ansprüche 1-10, dadurch gekennzeichnet, daß der Verschluß (10) eine Panikschloß-Einrichtung (78) in Form eines zwischen Schließteil und Betätigungswelle (14) vorgesehenen Freilaufs (80) aufweist, derart, daß bei Anwendung des Verschlusses (10) für Türen von begehbaren Räumen oder Zellen dieser auch bei äußerer Verriegelung von innen geöffnet werden kann.

12. Verschluß nach einem der Ansprüche 1-11, dadurch gekennzeichnet, daß der Vorsprung (44) die Form eines aus isolierendem Material bestehenden und das Schloß (54) in Richtung des Schrankinneren abdeckenden Bechers hat, der am Umfang einen Schlitz zum Durchtritt des Schloßdaumens (49) aufweist, der seinerseits von der Wand der gleichfalls aus isolierendem Material bestehenden Einsenkung (45) des plattenartigen Aufsatzes (46) abgedeckt wird.

## Claims

1. Recessable closure (10) for switch cabinet doors or the like with a closing part (12) that has a catch (32) for central latching and/or rods (28, 30) extending upwards or downwards from the closing part (12) for top or bottom latching of the door (16), the closing part (12) having an actuating shaft (14) passing throuth the door leaf (16) to the outside, to which is fastened a handle (38) in the form of a hand lever which is pivotably linked at one of its ends to the actuating shaft (14) round an axis perpendicular to the actuating shaft, and has at its other end a projection (44) pointing in the closed state in the direction of the door leaf (16), with a holder (52) for a lock such as a cylinder lock (54) or the like, and there being provided on the door leaf (16) a plate-type fitting (46) or plate which has a recess (45) accommodating the projection (44) to receive the projection (44) closably, which penetrates the plane of the door leaf towards the inside, characterised in that,
- the recess (45) of the plate-type fitting (46) has an essentially circular external cross-section and a peripheral thread (48);
- the plate-type fitting (46), is formed in one piece with the support casing (18) of the actuating shaft (14) and
- the support casing (18) of the actuating shaft (14) has a part penetrating the plane of the door leaf towards the inside which has a circular outer cross-section provided if desired with restrictions, and an external thread (26) so that the plate-type fitting is fastenable at two points by means of screwed on fastening nuts (27,50).

2. Closure as claimed in claim 1, characterised in that the fastening nut has the form of a lid (50) tightly enclosing the recess (45).

3. Closure as claimed in claim 2, characterised in that the lid (50) consists of electrically insulating plastics.

4. Closure as claimed in claim 3, characterised in that the edge of the lid (50) lying on the inner surface of the door leaf has a flexible lip for sealing.

5. Closure as claimed in one of claims 1-4, characterised in that plate-type fitting (46) and handle (38) consist of electrically insulating plastics.

6. Closure as claimed in one of claims 1-5, characterised in that in the area of the door leaf penetrations for the actuating shaft (14) and for the recess (45), ring seals, more particularly O-ring seals (62,64) are provided.

7. Closure as claimed in one of claims 1-6, characterised in that a sealing sheet (47) is provided between the outer surface of the door leaf (16) and the contact surface of the plate-type fitting (46).

8. Closure as claimed in one of claims 1-7, characterised in that the seating for the actuating shaft (14) is formed from the part of the support casing (18) that penetrates the plane of the door leaf towards the inside.

9. Closure as claimed in one of claims 1-8, characterised in that the external cross-section of the support casing (18) represents a circle with one, two or four chord-type restrictions in accordance with the cross-section of conventional catch closures so that it also fits in a penetration made for a conventional catch closure.

10. Closure as claimed in one of claims 8 or 9, the closure representing a rod closure (10) with a bracket-type lining (66) which holds the closure at a distance from the inner surface of the door leaf (16), characterised in that the lining (66) has resting on the inner surface of the door leaf in the area of the actuating shaft (14) a surface which has a penetration matched to the cross-section of the part of the plate-type fitting (46) here passing to the inside, and that the lining (66) is held by the fastening nut (27) for the plate-type fitting (46).

11. Closure as claimed in one of claims 1-10, characterised in that the closure (10) has a panic lock apparatus (78) in the form of a freewheel device (80) between the closing part and the actuating shaft (14) such that when the closure (10) is used for doors to accessible rooms or cubicles it can be opened from the inside even if locked from the outside.

12. Closure as claimed in one of claims 1-11, characterised in that the projection (44) has the form of a cup consisting of insulating material and covering the lock (54) in the direction of the cabinet interior, which has on its periphery a slot for the lock cam (49) to pass through which in turn is covered by the wall of the recess (45), also consisting of insulating material, of the plate-type fitting (46).

## Revendications

1. Fermeture encastrée (10) pour portes d'armoires de commutation ou similaires, avec une partie de fermeture (12) qui comporte un tourniquet (32) pour le verrouillage central et/ou des tringles (28, 30) qui, à partir de la partie de fermeture (12) , s'étendent respectivement vers le haut et le bas pour le verrouillage supérieur et inférieur, respectivement, de la porte (16), la partie de fermeture (12) possédant une tige de manoeuvre (14) menant vers l'extérieur à travers le panneau de porte (16) et sur laquelle est fixée une poignée (38) sous forme d'un levier de préhension qui, à une extrémité, est articulé sur la tige de manoeuvre (14) autour d'un axe perpendiculaire à l'axe de la tige de manoeuvre, et, à son autre extrémité, comporte une partie en relief (44) dirigée, à l'état fermé, en direction du panneau de porte (16), et munie d'un logement (52) pour une serrure telle qu'une serrure à barillet (54) ou similaire, tandis que sur le panneau de porte (16) est prévue une applique (46) en forme de plateau ou plaque qui possède un renfoncement (45) qui reçoit de façon ajustée la partie en relief (44) pour la verrouiller, ce renfoncement repossant vers l'inté ieur le plan du panneau de porte, caractérisé en ce que
- le renfoncement (45) de l'applique en forme de plaque (46) a une section extérieure circulaire dans son ensemble et un filetage périphérique (48);
- l'applique en forme de plaque (46) fait corps avec le corps de palier (18) de la tige de manoeuvre (14), et
- le corps de palier (18) de la tige de manoeuvre (14) présente une partie qui reporte vers l'intérieur le plan du panneau de porte et a une section extérieure circulaire munie de rétreints si on le désire et un filetage extérieur (26), de sorte que l'applique en forme de plaque peut être fixée en deux endroits au moyen d'écrous de fixation (27, 50) mis en place par vissage.

2. Fermeture selon la revendication 1, caractérisée en ce que l'écrou de fixation a la forme d'un couvercle entourant de manière étanche le renfoncement (45).

3. Fermeture selon la revendication 2, caractérisé en ce que le couvercle (50) est en une matière synthétique électriquement isolante.

4. Fermeture selon la revendication 3, caractérisé en ce que le bord du couvercle (50) reposant sur la face intérieure du panneau de porte porte une lèvre souple pour l'étanchéité.

5. Fermeture selon une des revendications 1 à 4, caractérisée en ce que l'applique en forme de plaque (46) et la poignée (38) sont en matière synthétique électriquement isolante.

6. Fermeture selon une des revendications 1 à 5, caractérisée en ce que dans le champ des traversées du panneau de porte pour la tige de manoeuvre (14) et pour le renfoncement (45) sont prévus des joints d'étanchéité annulaires, notamment des joints d'étanchéité toriques (62, 64).

7. Fermeture selon une des revendications 1 à 6, caractérisée en. ce qu'une feuille d'étanchéité (47) est prévue entre la face extérieure du panneau de porte (16) et la face adjacente de l'applique en forme de plaque (46).

8. Fermeture selon une des revendications 1 à 7, caractérisée en ce que le palier de la tige de manoeuvre (14) est constitué par la partie du corps de palier (18) qui reporte vers l'intérieur le plan du panneau de porte.

9. Fermeture selon une des revendications 1 à 8, caractérisée en ce que la section extérieure du corps de palier (18) représente un cercle avec un, deux ou quatre rétreints en forme de cordes géométriques selon la section de fermetures usuelles à tourniquet, de sorte qu'elle peut être introduite également dans une traversée ménagée en soi pour une fermeture usuelle à tourniquet.

10. Fermeture selon une des revendications 8 ou 9, la fermeture représentant une fermeture à tringles (10) avec une fourrure en forme d'étrier (66) qui maintient la fermeture à distance de la face intérieure du panneau de porte (16), caractérisée en ce que la fourrure (66) a une face qui, dans le champ de la tige de manoeuvre (14), est appliquée contre la face intérieure du panneau de porte et a une traversée adaptée à la section de la partie de l'applique en forme de plaque (46) qui s'étend ici vers l'intérieur, et en ce que la fourrure (66) est retenue par l'écrou de fixation (27) pour l'applique en forme de plaque (46).

11. Fermeture selon une des revendications 1 à 10, caractérisée en ce que la fermeture (10) comporte un dispositif à serrure de secours (78) sous forme de roue libre (80) prévue entre la partie de fermeture et la tige de manoeuvre (14), de telle sorte que lorsque la fermeture (10) est utilisée pour des portes de locaux ou cellules dans lesquels on peut entrer cette fermeture peut être ouverte de l'intérieur même si elle est verrouillée de l'extérieur.

12. Fermeture selon une des revendications 1 à 11, caractérisée en ce que la partie en relief (44) présente la forme d'un godet en matière isolante et recouvre la serrure (54) en direction de l'intérieur de l'armoire, ce godet ayant sur son pourtour une fente de passage du pène de serrure (49) qui, à son tour, est recouvert par la paroi du renfoncement (45) de l'applique en forme de plaque (46) lui aussi en matière isolante.
